# EUROPÄISCHE PATENTSCHRIFT

(11) **EP 3 387 324 B1**
(45) Veröffentlichungstag und Bekanntmachung des Hinweises auf die Patenterteilung: **01.06.2022**
(21) Anmeldenummer: 16822605.8
(22) Anmeldetag: 09.12.2016
(51) Int. Cl.: F21V 31/00, F21V 21/005, F21V 15/015, F21V 15/01, F21V 3/02, F21S 4/28

(54) **SCHUTZART-LICHTBAND**
STRIPLIGHT WITH IP RATING
BANDE LUMINEUSE À PROTECTION

(30) Priorität: 09.12.2015 DE 102015121473; 09.12.2015 DE 102015121476
(43) Veröffentlichungstag der Anmeldung: 17.10.2018
(73) Patentinhaber: Trilux GmbH & Co. KG, 59759 Arnsberg (DE)
(72) Erfinder: KEßLER, Björn, 59889 Eslohe (DE); UFERMANN, Helmut, 59457 Werl-Westönnen (DE)
(74) Vertreter: Lippert Stachow Patentanwälte Rechtsanwälte
(86) Internationale Anmeldenummer: PCT/EP2016/002071
(87) Internationale Veröffentlichungsnummer: WO 2017/097420

(56) Entgegenhaltungen:
- DE-A1-102013 213 770
- DE-U1-202010 009 488
- DE-U1-202014 101 985
- US-A1- 2003 223 231
- US-A1- 2010 020 542

## Beschreibung

Die Erfindung betrifft ein Schutzart-Lichtband , also eine für den Gebrauch in nassen oder feuchten Umgebungen ausgebildete Leuchte zur Realisierung höherer Schutzklassen (IP-Klassen), insbesondere einer Schutzklasse größer IP54.

Im Detail befasst sich die Erfindung mit einer Leuchte sowie ein aus diesen Leuchten gebildetes Lichtband, also aus sich über mehrere Meter unterhalb einer Decke einer Werks- oder Produktionshalle in einer gemeinsamen Längsrichtung kollinear erstreckenden Leuchten, die stirnseitig aneinandergesetzt sind und vorzugsweise über eine Deckenabhängung in Form von Drähten, Seilen, Ketten oder dergleichen von einer darüber angeordneten Decke abgehängt sind. Diese Lichtbänder werden auch als Industrielichtbänder bezeichnet.

Solche Lichtbänder oder Lichtbandsysteme, teilweise auch als Industrielichtbänder bzw. -bandsysteme bezeichnet, werden eingesetzt zur Ausleuchtung von größeren Hallen, z.B. Produktions- und Industriehallen und können sich mitunter entlang der gesamten Decke, also prinzipiell entlang einer unendlichen Länge erstrecken. Meist erstreckt sich ein Lichtband jedoch über 20 bis 50 Meter. Bestehende Lichtbandsysteme umfassen eine von einer Decke über die Deckenabhängung abgehängte Tragschiene bzw. abgehängtes Tragprofil für die Stromversorgung mit einer bevorzugten Länge von ca. 4,5 Metern oder länger. Die Tragschiene ist üblicherweise ausgebildet als stranggepresstes oder rollgeformtes Metallprofil, insbesondere in der Gestalt eines Winkelprofils umfassend einen in Einbaulage in Richtung einer Decke nach oben ausgerichteten Scheitelpunkt, von dem sich seitliche Profilschenkel mit vorzugsweise gleichen Längen erstrecken, welche somit einen Leitungsraum für die Aufnahme und Führung Durchgangsverdrahtung sowie weiterer Leuchtenkomponenten, wie Stecker, Anschlussklemmen und dergleichen bilden. Die in Einbaulage untere Öffnung der Tragschiene ist in Abhängigkeit von dessen Länge durch ein oder mehrere plattenförmige Leuchteneinsätze verschlossen, die vorzugsweise eine Länge von ca. 1,5 bis 1,7 Metern aufweisen. Diese plattenartigen Leuchteneinsätze umfassen einen insbesondere aus einem gekanteten Blechprofil gebildeten Geräteträger, auf dessen Unterseite eine LED-Einheit (LED-Array) angeordnet ist und einer in Lichtstrahlrichtung vor der LED-Einheit angeordneten Optik zur Lichtlenkung des von der LED-Einheit ausgestrahlten Lichtstroms abgestimmt auf die zu realisierende Sehaufgabe. Jeder Leuchteneinsatz ist schließlich mittels einer die LED-Einheit und die Optik um- bzw. einfassenden Scheibe oder anderer vergleichbarer Abdeckung gekapselt. Diese LED-Einheiten weisen derzeit eine Länge von ca. 280 mm auf, womit jeder Leuchteneinsatz 5 LED-Einheiten mit 5 Optiken umfasst.

Die Leuchteneinsätze werden elektrisch und mechanisch mit dem stromführenden Tragprofil verbunden. Die mechanische Verbindung erfolgt i.d.R. über Profilverschlüsse bzw. - federn, die an einem oberen Befestigungsende mit Rastkonturen des Tragprofils und mit einem unteren Befestigungsende mit dem Leuchteneinsatz verbunden werden.

Solche Lichtbänder werden mitunter auch in stark verschmutzten oder feuchten Räumen eingesetzt, so dass die Lichtbänder wasser-und/oder staubdicht ausgebildet sein müssen, weshalb diese dann als Schutzart-Lichtband bezeichnet werden. Die Schutzart gibt die Eignung der Leuchten für den Einsatz in verschiedenen Umgebungsbedingungen an. Bei der Prüfung der IP-Schutzklasse wird eine Leuchte zunächst eingeschaltet, sodann bei eingeschalteter Leuchte für 10 Minuten mit Wasser beaufschlagt, die Leuchte sodann bei fortlaufender Beaufschlagung mit Wasser ausgeschaltet und schließlich nochmals für 10 Minuten geprüft. Bei der Erwärmung dehnen sich die Bauteile folglich aus und ziehen sich bei Abkühlung wieder zusammen. Bei angrenzenden Materialien mit unterschiedlichen Längenausdehnungskoeffizienten treten somit Relativbewegungen zwischen diesen Materialien auf. Nach dem Bestrahlen mit Wasser wird das Leuchtengehäuse geöffnet und auf Dichtigkeit überprüft. Durch das Abkühlen des Leuchtengehäuses nach dem Ausschalten der Leuchte entsteht innerhalb des Leuchtengehäuses ein Unterdruck, welcher den Eintritt von Feuchtigkeit durch Öffnungen in der Leuchte in das Innere bewirken kann. Außerdem wird die Leuchte auf Staubdichtigkeit geprüft. Dabei wird unter Verwendung einer Staubkammer Talgpuder der Umgebungsluft zugeführt, die Dichtungen gegen Eindringen kleinster Partikel (größer 1 pm) geprüft. Das zu prüfende Gehäuse wird ebenfalls bis zur Wärmesättigung in Betrieb genommen und für die Prüfung ausgeschaltet. Dadurch entsteht wieder ein Unterdruck im Gehäuse. Der Schutz ist zufriedenstellend, wenn keine Staubablagerung innerhalb des Gehäuses nach Abschluss der Prüfung sichtbar sind.

Gattungsgemäßer Stand der Technik ist bekannt aus der US 2003/223 231 A1. Weiterer Stand der Technik ist bekannt aus DE 20 2014 101 985 U1, DE 10 2013 213 770 A1 DE 20 2010 009 488 U1 und US 2010/020 542 A1.

### Nachteile am Stand der Technik

Die Profilverschlüsse realisieren aber nur punktuell wirkende Rastverbindungen zwischen dem Tragprofil und den Leuchteneinsätzen mittels einer einfach wirkenden Rastkontur, welche somit nur einige Anlagepunkte aufweist. Daneben wird bei Schutzart-Lichtbändern nur von einem Leuchteneinsatz zum in Längsrichtung stoßseitig angrenzenden Leuchteneinsatz abgedichtet. Der Leuchteneinsatz an sich muss also insofern durch die zuvor beschriebene Kapselung für eine hohe Schutzart ausgelegt sein. Jedenfalls stellt die Befestigungstechnik mittels Profilverschlüssen keine ausreichende Abdichtung zur Verwirklichung höherer Schutzklassen, z. B. Schutzklassen größer IP20 bereit.

Bei Schutzart-Lichtbändern muss insofern jeder Leuchteneinsatz die Anforderungen einer geforderten Schutzart erfüllen. Dieses ist aber häufig nicht der Fall. Neben der Abdichtung der Leuchteneinsätze gegenüber dem Tragprofil muss ferner die zuvor erwähnte Abdichtung der einzelnen Komponenten (Geräteträger, LED-Array, Optik) des Leuchteneinsatzes gegeneinander erfolgen, so dass für das Gesamtsystem zahlreiche gegeneinander abzudichtende Dichtstellen zu berücksichtigen und zu prüfen sind.

Ein bekanntes Lichtband mit einem 3-längigen Aufbau, also mit 3 Leuchteinsätzen pro Tragschienen-Element, weist bereits 9 Schnittstellen auf, die gegenüber der Tragschiene und gegeneinander schutzartkonform abgedichtet werden müssen.

### Aufgabe

Ausgehend von diesem Stand der Technik liegt der Erfindung die Aufgabe zugrunde, diese Nachteile zumindest teilweise zu vermeiden und insbesondere eine Schutzart-Leuchte bzw. ein Schutzart-Lichtband bereitzustellen, insbesondere zur Realisierung eines spritzwasser- und staubdichten Lichtbands gemäß IP54.

### Erfindung

Erfindungsgemäß wird diese Aufgabe durch den Gegenstand des unabhängigen Anspruchs 1 gelöst. Vorteilhafte Weiterbildungen sind Gegenstand der abhängigen Ansprüche.

Durch diese überraschend einfache Lösung wird somit ein schnittstellenreduziertes Lichtband mit der an den Längseinfassungen der Tragschiene vorzugsweise lösbar befestigbaren und zur Abdichtung ausgebildeten, also Dichtmittel umfassenden Leuchtenkapsel bereitgestellt, welche in Einbaulage mindestens zwei, aber auch mehrere Leuchteneinsätze dichtend in der Art einer Wanne umschließt bzw. einfasst. Dadurch können Lichtbänder höherer Schutzart von IP54 und höher besonders einfach realisiert werden. Vorzugsweise weist die Leuchtenabdeckung eine der Tragschiene entsprechende Länge auf, z.B. 4,5 m und länger, welche als geschlossene Leuchtenkapsel die gesamte untere Öffnung der Tragschiene einfasst bzw. dichtend verschließt. Die erfindungsgemäße Lösung fördert die Gleichteileverwendung, also die Verwendung von standardisierten bzw. bestehenden Komponenten, wie Geräteträgern und Leuchteneinsätzen ausgebildet für einen geringeren IP-Standard, weil bis auf die Tragschiene mit den Längseinfassungen und der Leuchtenabdeckung prinzipiell keine neuen Komponenten benötigten werden.

Die Längseinfassungen kompensieren somit auch das Problem unterschiedlicher Wärmeausdehnungskoeffizienten der unterschiedlichen Materialien von der Tragschiene, welche vorzugsweise aus Metall mit einem ersten Wärmeausdehnungskoeffizienten besteht, und der Leuchtenkapsel, welche vorzugsweise aus Kunststoff besteht, insbesondere ausgebildet ist als Kunststoffspritzgussteil oder Kunststoff-Extrusionsprofil, jedenfalls aber einen höheren Wärmeausdehnungskoeffizienten als die Tragschiene aufweist. Durch die Erfindung können die Leuchtenkapsel und die Tragschiene sich also in Längsrichtung relativ zueinander bewegen zur Kompensation der unterschiedlichen Längenausdehnungen in Längsrichtung des Lichtbands, um somit Spannungen zwischen den Bauteilen zu vermeiden und somit deren Langlebigkeit zu erhöhen.

Weil die Kapselung bzw. Dichtfunktion durch die Leuchtenkapsel realisiert wird, kann das erfindungsgemäße Schutzart-Lichtband also mit einfachen und somit auch kostengünstigen IP20 Leuchteneinsätzen bestückt werden. Dieses bietet den weiteren Vorteil, dass die komplette Funktionalität eines Schnellmontage-Lichtbandes erhalten bleibt. Die Dicht-Schnittstellen werden reduziert, wodurch der Montageaufwand verringert und Montagefehler durch den Kunden vermieden werden. Weil die Leuchtenkapsel im einfachsten Fall nur in die Längseinfassungen eingeschoben werden muss ist das Schutzart-Lichtband besonders für die Überkopfmontage geeignet.

Vorzugsweise sind zwischen den Längseinfassungen und der Leuchtenkapsel in Einbaulage sich gegenseitig hintergreifende und komplementäre Rastkonturen ausgebildet. Diese sind insbesondere so gestaltet, dass diese in Einbaulage durch den jeweiligen Fügepartner immer in die geschlossene bzw. anliegende Position gezwungen werden, also quasi selbstzentrierend bzw. fixierend sind, und zwar unabhängig von der Öffnungstoleranz der Tragschiene.

Bevorzugt umfasst die Leuchtenkapsel in einem Dichtabschnitt eine sich in Längsrichtung erstreckende Aufnahmenut mit einem - unteren - sich horizontal erstreckenden Auflagesteg zur Anlage gegen einen Außenschenkel der Längseinfassung sowie einen nach oben beabstandeten Rastvorsprung, der also quer zur Längsachse des Lichtbandes wirkt und in Einbaulage einen nach innen ragenden Anlagesteg des Außenschenkels der Längseinfassung oberseitig hintergreift. Diese Rastkontur ist relativ schmal und weist z.B. nur eine Breite zwischen 3 mm und bis 5 mm, besonders bevorzugt 3 mm auf, benötigt also wenig Platz bzw. Volumen, ist einfach zu befestigten, gewährleistet dabei aber stets die notwendige Dichtigkeit

Ein zusätzlicher Federarm, der in Einbaulage gegen einen Innenschenkel der Längseinfassung anliegt, drückt zum einen die Leuchtenkapsel in Eingriffsposition mit der Innenseite der Längseinfassung und verwirklicht einen weiteren - oberen Dichtabschnitt oberhalb des Hinterschnitts. Damit sind in Einbaulage immer zwei Abschnitte des Profils im Eingriff, wobei die Höhe des Steges eine Barriere darstellt und somit eine erhöhte Dichtfunktion ohne eine zusätzliche Dichtung realisiert wird. Der Federarm fungiert ferner als Einführungsschräge zur Vereinfachung der Montage der Leuchtenkapsel an der Tragschiene.

Eine besonders bevorzugte Ausgestaltung umfasst eine Tragschiene mit einer Länge von 4,5 m, drei Leuchteneinsätze mit jeweils 1,5 m und eine die Leuchteneinsätze in Einbaulage um- bzw. einfassenden Leuchtenkapsel mit einer Länge von ebenfalls 4,5 m. Der besondere Vorteil dieser Lösung besteht darin, dass die Montage im Rahmen der Überkopfmontage werkzeuglos als 1-Mann-Montage allein durch ein Einclipsen bzw. Einrasten erfolgen kann und dabei die gewünschte Schutzart gewährleistet wird. Somit wird ein in sich abgeschlossenes dichtes Lichtband mit einer Gesamtlänge von 4,5 m und mehr allein durch Befestigen bzw. Einclipsen der erfindungsgemäßen Leuchtenkapsel realisiert.

Bevorzugt sind die Längseinfassungen als 3-seitig geschlossene Profile in der Form einer Nut oder Rinne ausgebildet, welche insbesondere einteilig bzw. einstückig an der Tragschiene ausgebildet sind.

Bei einer nachrüstbaren Weiterentwicklung können die Längseinfassungen aber auch an der Tragschiene befestigbar ausgebildet sein, z.B. mittels außenseitig an der Tragschiene befestigbaren Längseinfassungsleisten, was über Rastverbindungen, kann aber z.B. auch durch Kleben erfolgen. Damit können auf einfache Weise mittels eines Nachrüstsatzes umfassend zwei Längseinfassungsleisten und eine Leuchtenkapsel herkömmliche Lichtbänder zu Schutzart-Lichtbändern nachgerüstet werden.

Eine besonders gute Dichtfunktion zwischen Leuchtenkapsel und Tragschiene wird dadurch erzielt, wenn zwischen Tragschiene und Leuchtenkapsel sich gegenseitig in Einbaulage hintergreifende Hinterschnitte ausgebildet sind, an denen sich in Längsrichtung ersteckende und somit quer zur Längsachse wirkende Rastvorsprünge ausgebildet sind, welche somit zwischen den Bauteilen in Einbaulage sich gegenseitig hintergreifende Hinterschnitte bilden. Diese Rastvorsprünge erstrecken sich insbesondere parallel zur Lichtaustrittsebene, also in der Waagerechten und bilden somit eine besonders gute Barriere gegen Eintritt von Spritzwasser. Diese Hinterschnitte sind vorzugsweise ausgebildet, um sowohl eine form- als auch eine kraftschlüssige Verbindung zwischen der Tragschiene und der Leuchtenkapsel zu verwirklichen. Durch diese Ausgestaltung muss der Geräteträger nicht abgedichtet werden; es reicht vielmehr aus, die beiden Bauteile miteinander zu verrasten bzw. die Leuchtenkapsel von unten in die Tragschiene einzuschnappen.

Neben der formschlüssigen Verbindung durch die durch die Hinterschnitte gebildeten Einrastbereich kann zusätzlich eine formschlüssige Fixierung realisiert werden indem sich die Leuchtenabdeckung neben diesen Einrastbereichen ferner Federbereiche bzw. -abschnitte umfasst, die in Einbaulage unter Vorspannung gegen die Innenseite der Längseinfassungen anliegt und somit eine Selbstzentrierung der Leuchtenkapsel an der Tragschiene bewerkstelligen. Bevorzugt umfasst dieser Federbereich einen gekröpften Federarm mit vorderseitigen Einführungsschrägen, der somit gleichzeitig als Zentrierhilfe fungiert. Da diese Federarme beidseitig von dem mittleren Leuchtenraum gegen die Innenstege der Längseinfassungen anliegen, werden die Hinterschnitte im Befestigungsbereich nach außen gedrückt und so in der geschlossenen Anlageposition gehalten. Die Federarme ermöglichen insofern einen filigranen Aufbau der dichtenden Rastverbindung bei ausreichender Haltekraft zur Aufrechterhaltung der Dichtfunktion.

Bevorzugt beträgt die Höhe eines in Einbaulage unteren Abdeckungsbereichs der Leuchtenkapsel, welcher die Öffnung der Tragschiene und die Leuchteneinsätze wannenartig umfasst, etwa 2/3 der Gesamthöhe der Leuchtenkapsel und der oberseitige an diesen Abdeckungsbereich anschließende, durch die Federabschnitte gebildete Befestigungsbereich beträgt etwa 1/3 der Gesamthöhe der vorzugsweise wannenförmig ausgebildeten Leuchtenkapsel.

Bei einer bevorzugten Weiterentwicklung zur Verwirklichung einer besonders hohen Schutzart, z.B. größer IP65, kann in dem Boden der Längseinfassungen ein weiteres Dichtelement eingesetzt sein, vorzugsweise eine Rundschnurdichtung, gegen welche die Federelemente der Leuchtenkapsel in Einbaulage unterseitig dichtend anliegen.

Die Leuchtenkapsel ist insbesondere als lichtdurchlässiger, wannenförmiger Kunststoffkörper ausgebildet, der als Kunststoff-Extrusionsprofil an den seitlichen Längsseiten geschlossen und an den Stirnseiten offen ist. Dabei können in den Kunststoff Lichtlenkungsstrukturen eingebracht sein, z.B. Rippen in den seitlichen Längsseiten, welche z.B. eine Entblendung des Lichts gewährleisten.

Vorzugsweise ist die Leuchtenkapsel ausgebildet, um zwei oder mehrere Leuchteneinsätze dichtend einzufassen, weist also eine Länge von 4,5 Metern und mehr auf und bevorzugt angepasst bzw. abgestimmt auf die Länge der Tragschiene.

Es liegt aber ebenfalls im Rahmen der Erfindung, dass die Stirnseiten der Leuchtenkapsel offen sind, so z.B. bei der Fertigung als Kunststoff-Extrusionsprofil, so dass auch mehrere Leuchtenkapseln bedarfsgerecht aneinander gereiht werden können. In diese Stirnseiten können bei einer bevorzugten Weiterentwicklung Dichtkappen bzw. Dichtkopfstücke eingesetzt werden.

Die Erfindung beschäftigt sich insofern mit dem von dem zuvor geschilderten unabhängigen technischen Problem der schutzartkonformen Abdichtung und Verbindung der Stirnenden einer solchen Leuchtenkapsel bzw. allgemeiner gesagt der schutzartkonformen Abdichtung der Stoßstellen zwischen zwei in Längserstreckungsrichtung stoßseitig an den Stirnenden angrenzenden Lichtbandkomponenten bzw. Lichtbandelementen eines Lichtbandsystems. Auch hierbei besteht das zuvor diskutierte technische Problem der Aufrechterhaltung der Dichtwirkung, i.e. Kompensation der unterschiedlichen Längenausdehnungen der aus Metall bestehenden Lichtbandkomponenten, insbesondere der Tragschiene, gegenüber den aus Kunststoff bestehenden Lichtbandkomponenten, insbesondere der Leuchtenkapsel.

Die Abdichtungsarten des Standes der Technik erlauben es nicht, Leuchtenabdeckungen mit Längen von bis zu 4,5 Meter sicher abzudichten. Die bei Leuchten dieser Länge üblicherweise verwendete Materialpaarung von Stahl- oder Aluminiumtragprofilen für die Längssteifigkeit und aus Kunststoff bestehenden Leuchtenabdeckungen führen bei der Erwärmung bzw. dem Abkühlen nämlich zu extrem unterschiedlichen Ausdehnungen.

Um längere Leuchtenabdeckungen sicher abzudichten, wird durch eine Verlegung der Dichtebene in die zweite Dichtebene eine beliebige Längenausdehnung ermöglicht. Die stirnseitig offenen, angrenzenden Leuchtenkapseln sind dazu über stirnseitig einsetzbare Dichtkopfstücke verschließbar, welche bevorzugt ferner eine quer zur Hauptrichtung, also quer zur Leuchtenlängsachse verlaufende Dichtlippe aufweisen können. Diese Dichtlippe liegt in Einbaulage so an einen Fügepartner an, der das Gegendichtstück bildet und ist bevorzugt ausgebildet als der Verbinder. An diesem Verbinder kann als Fügepartner ein Dichtsteg ausgebildet sein zur anschmiegenden Anlage an das Dichtkopfstück in Einbaulage. Somit wird ein Relativversatz von der metallener Tragschiene und der aus Kunststoff gefertigten Leuchtenkapsel bei Aufrechterhaltung der schutzartkonformen Dichtleistung verwirklicht. Es werden somit zwei getrennt voneinander arbeitende Dichtverbindungen bereitgestellt, nämlich die zwischen Dichtkopfstück und Leuchtenkapsel einerseits sowie die zwischen Dichtkopfstück und Verbinder andererseits.

Vorzugsweise sind die Fügepartner so komplementär ausgebildet, dass zwischen den gegeneinander in Einbaulage anliegenden Bauteilen, also sich anschmiegenden Berührungsabschnitten von Dichtkopfstück und Verbinder der aufgrund der Längenausdehnung auftretende Relativversatz ohne Verlust der Dichtfunktion kompensierbar ist. Dieses erfolgt bevorzugt durch komplementär aneinander anliegenden Dichtflächen, wobei der erste Fügepartner gegenüber dem zweiten Fügepartner auch bei Längenausdehnung dichtend anliegt.

Die Erfindung umfasst deshalb in die Stirnenden der Leuchtenkapsel einsetzbare Dichtkopfstücke, welche eine an die Geometrie der Leuchtenkapsel angepasste Geometrie aufweisen, also in die Stirnenden einsetzbar sind und diese für die Realisierung einer Primärabdichtung abdichten. Vorzugsweise weisen die Dichtkopfstücke bzw. Dichtkopfeinsätze einen umfänglich an den Rand der Leuchtenkapsel flächig anliegenden Flansch auf, von dem unter Bildung eines Absatzes ein Innensteg des Dichtkopfstücks in Längsrichtung erstreckend in die Leuchtenkapsel hineinragt, und zwar vorzugsweise entlang aller Wände der Leuchtenkapsel für eine Länge von 5 bis 10 mm.

Die Dichtfunktion der Dichtkopfstücke kann dadurch verbessert werden, wenn dieses Dichtkopfstück aus einem elastischen Material besteht oder dieses zumindest teilweise umfasst. Es ist ferner zweckmäßig, wenn das Dichtkopfstück gegenüber der korrespondierenden Geometrie der Leuchtenkapsel, in welche diese stirnseitig einsetzbar bzw. aufsetzbar ist, mit einem gewissen Übermaß ausgebildet ist zur Verwirklichung einer Presspassung in Einbaulage.

Es hat sich ferner als zweckmäßig erwiesen, wenn der in Längsrichtung in die Leuchtenkapsel einschiebbare Innensteg umfängliche Dichtlippen aufweist, insbesondere in den Eck- bzw. Kantenbereichen.

Daneben schlägt die Erfindung einen Verbinder vor, mit dem zwei stirnseitig bzw. an einer Stoßstelle aneinander angrenzenden Leuchtenelemente bzw. Lichtbandelemente eines Schutzart-Lichtbands schutzartkonform verbindbar sind. Hierzu weist dieser Verbinder einen eine Dichtebene definierenden Mittelsteg auf, der in Einbaulage zwischen den Stirnenden der angrenzenden Lichtbandelemente liegt, und von dem sich am äußeren Umfangsrand beidseitig und damit quer zur Dichtebene Längsdichtungslippen erstrecken, welche in Einbaulage die Lichtbandelemente, also vorzugsweise die Leuchtenkapsel und/oder die Tragschiene, flächig und durchgängig zur Abdichtung umschließen. Hierzu ist die Längsdichtungslippe im oberen, insbesondere an die Tragschiene anliegenden bzw. diesen umgreifenden Bereich als umfänglich geschlossene Kontur ausgebildet, wobei sich diese geschlossene Kontur auch seitlich zum Umgreifen bzw. Einfassen die Leuchtenkapsel erstrecken kann.

Vorzugsweise ist die Längsdichtungslippe jedoch nicht im unteren Bereich bzw. am unteren Ende des Verbinders vorgesehen, damit die Leuchtenkapsel einfacher montiert und demontiert werden kann.

Für die Erfüllung seiner Funktion als zwischengeschaltetes Dichtelement besteht dieser Verbinder vorzugsweise aus einem elastischen, also komprimierbar Material, vorzugsweise TPV oder EPDM.

Der Verbinder kann im unteren Bereich ausgebildet sein zur Anlage gegen die Leuchtenkapseln und ist hier vorzugsweise durchgängig verschlossen. Ferner kann der Verbinder bei einer bevorzugten Ausführungsform insbesondre im oberen Bereich, in welchem dieser vorzugsweise ausgebildet ist die Tragschiene außenseitig zu umgreifen, eine Durchgangsöffnung aufweisen, so dass die Durchgangsverdrahtung und/oder ein Profilverbinder von einem Lichtbandelement in das stirnseitig angrenzende Lichtbandelement unter Beibehaltung der Dichtleistung geführt werden.

Bei einer Weiterentwicklung sind ferner Schrauböffnungen in der Hauptdichtung vorgesehen, über welche ein außenseitig in den Verbinder eingesetztes Kopfstück mit der Tragschiene verbindbar sind, z.B. in Schraubkanäle in der Tragschiene, zur Fixierung des Kopfstücks auf der Tragschiene bzw. zum stirnseitigen schutzartkonformen verschließen des Lichtbands.

Bei der bevorzugten Ausführungsform weist der Verbinder sich in Längsrichtung der Leuchte und damit quer zur Dichtebene des Verbinders erstreckende Dichtstege auf, die in Einbaulage dichtend gegen korrespondierende Anlageflächen der Dichtkopfstücke anliegen. Zur Verbesserung der Abdichtung kann bei einer bevorzugten Weiterentwicklung an einem der Fügepartner eine Dichtlippe vorgesehen sein, insbesondere an dem elastischeren Fügepartner, also vorzugsweise dem Dichtkopfstück. Der dabei zu kompensierende Bereich der Längenausdehnung kann 10 mm und mehr betragen. Diese Ausgestaltung bietet sich für flächig aneinander anliegende Fügepartner des Dichtkopfstücks und des Verbinders an. Bei einer Weiterentwicklung können weichere Abschnitte an dem Dichtkopfstück und/oder dem Verbinder ausgebildet sein, welche in Einbaulage als Fügepartner mit dem jeweiligen Gegenpart fungieren, auch aus einem weicheren Material in einem 2-K-Verfahren co-extrudiert sein, welches somit eine verbesserte Dichtung gegenüber dem Verhältnis dazu härteren Material aufweist, z.B. PC oder TPE.

Die Ausführungsform stellt somit ein Schutzart-Lichtband im Sinne eines komplett eingeschlossenen bzw. gekapselten Lichtbands durch eine selbstfixierende Profilbefestigung bereit, die auch höheren Schutzarten mit IP65 und höher genügt. Aufwendig ausgebildete und somit kostspielig abgedichtete Leuchteneinsätze sind insofern nicht erforderlich, weil die Dichtfunktion durch das Zusammenspiel von Tragschiene und Leuchtenkapsel gewährleistet wird. Das Schutzart-Lichtband wird in besonders guter Weise durch die Verbindung der einzelnen Komplexe in einem Produkt umgesetzt, also durch Kombination einer Leuchte mit mindestens 2 Längseinfassungen, mehreren Dichtkopfstücken und einem oder mehreren elastischen Verbindern. Dabei hat es sich als besonders zweckmäßig erwiesen, die Längseinfassungen einstückig an der Tragschiene auszubilden.

Alle erfindungsgemäßen Bauteile sind schutzartkonform ausgebildet, also zur Aufrechterhaltung der geforderten Schutzart bei Relativbewegungen zwischen den aneinander anliegenden Bauteilen durch Erwärmung und Abkühlung im Betrieb. Dieses kann durch Auswahl entsprechender Materialen und/oder entsprechender geometrischer Ausbildung der Bauteile erfolgen. Bevorzugte Materialien für den elastischen Verbinder und das elastische Dichtkopfstück sind TPV und EPDM. Bei der Materialpaarung Metall (Tragschiene)/ Kunststoff (Leuchtkapsel) können bei längeren Lichtbändern von 4 bis 4,5 Metern unterschiedliche Längenausdehnungen von 5 bis 10 mm zu kompensieren sein, weshalb die sich ein Einbaulage aneinander anschmiegenden Dichtflächen von zwei Fügepartnern ausreichend lang ausgebildet sind zur Kompensation derartiger Relativbewegungen, insbesondere mindestens 10 cm lang.

Weitere Merkmale und Vorteile der vorliegenden Erfindung werden deutlich anhand der nachfolgenden Figurenbeschreibung bevorzugter Ausführungsbeispiele unter Bezugnahme auf die beiliegenden Abbildungen beschrieben. In dieser Hinsicht wird Richtungsterminologie wie etwa "oben", "unten", "vorne", "hinten", "vorderes", "hinteres", usw. in Bezug auf die Orientierung der beschriebenen Figur(en) verwendet. Da Komponenten von Ausführungsformen in einer Anzahl verschiedener Orientierung positioniert werden können, dient die Richtungsterminologie zur Veranschaulichung und ist auf keinerlei Weise einschränkend. Es versteht sich, dass andere Ausführungsformen benutzt und strukturelle oder logische Änderungen vorgenommen werden können, ohne von dem Schutzumfang der vorliegenden Erfindung abzuweichen. Die folgende ausführliche Beschreibung ist nicht im einschränkenden Sinne aufzufassen. Im Rahmen dieser Beschreibung werden die Begriffe "verbunden", "angeschlossen" sowie "integriert" verwendet zum Beschreiben sowohl einer direkten als auch einer indirekten Verbindung, eines direkten oder indirekten Anschlusses sowie einer direkten oder indirekten Integration. In den Figuren werden identische oder ähnliche Elemente mit identischem Bezugszeichen versehen, soweit dieses zweckmäßig ist. Die Darstellungen in den Figuren sind im Wesentlichen maßstäblich. Zur Veranschaulichung von Details können jedoch bestimmte Bereiche für den Fachmann erkennbar übertrieben groß dargestellt sein. Darüber hinaus können die Zeichnungen plakativ vereinfacht sein und enthalten nicht jedes bei der praktischen Ausführung gegebenenfalls vorhandene Detail. Es zeigen:
- Figur 1: eine Seitenansicht eines Lichtbands ohne Deckenabhängung, umfassend 2 kollinear in Längserstreckungsrichtung aneinander angrenzend angeordnete Lichtbandelemente gleichen Aufbaus, welche ein Schutzart-Lichtband bilden;
- Figur 2: eine vergrößerte Seitenansicht der Verbindungsstelle zwischen den beiden stirnseitig angrenzenden Lichtbandelementen mit einem erfindungsgemäßen Verbinder;
- Figur 3: einen vergrößerten Querschnitt eines Lichtbandelements;
- Figur 4: einen Längsschnitt der Darstellung gemäß Figur 2;
- Figur 5: eine isometrische Stirnansicht eines Verbinders;
- Figur 6: eine isometrische Innenansicht eines Dichtkopfstücks; und
- Figur 7: ein isometrische, vergrößerte Innenansicht des Stirnendes einer Leuchtenkapsel mit eingesetztem Dichtkopfstück.

Gemäß den Figuren umfasst das Lichtband zwei Lichtbandelemente 2, 4, die kollinear erstreckend entlang einer gemeinsamen Leuchtenlängsachse stirnseitig aneinander gesetzt sind und jeweils gebildet werden aus einer stranggepressten oder rollgeformten, im Wesentlichen dach- oder domförmig gestalteten Tragschiene 6 mit einem oberen Umgreifende bzw. Steg 8 für das Angreifen von Befestigungsklammern einer nicht dargestellten Deckenbefestigung. Der Steg 8 umfasst - im Querschnitt - beidseitig sich in Längsrichtung erstreckende Hinterschnitte 10, 12, von denen sich die Tragschiene 6 konisch verbreiternd nach unten unter einem Winkel von etwa 45° zur Horizontalen nach unten erstreckt und sodann am Außenrand in senkrecht nach unten erstreckende Seitenschenkel 14, 16 übergeht, an deren unteren Ende jeweils eine zur Mittellängsachse des Lichtbandelements 2,4 in das Innere der Leuchte ragende Einrastrippe ausgebildet ist, wodurch beidseitige Anlagestege 18, 20 ausgebildet sind, an denen die in ihrer Gesamtheit mit 22 gekennzeichnete Leuchtenkapsel 22 dicht anliegt, mit der Leuchtenkapsel also verrastet ist.

Diese Leuchtenkapsel 22 ist vorliegend als wannenförmiges Kunststoffprofil mit einem in Einbaulage unteren Lichtaustrittsbereich 24 sowie einem in Einbaulage oberen Befestigungsbereich 26 ausgebildet.

Der wannenförmige Lichtaustrittsbereich 24 umfasst einen sich in der Waagerechten erstreckenden Boden 25, der eine direkte Lichtaustrittsebene bildet, von dem sich unter Einschluss eines Winkels von 90° beidseitig vertikal erstreckende und innenseitig gewellte Seitenteile 28, 30 erstrecken, die an ihren oberen Enden zur Mittellängsachse hin einen Absatz zur Bildung eines Hinterschnitt- bzw. Eingriffbereichs mit in Längsrichtung erstreckenden, Längsnuten 32, 34 aufweisen. Diese Längsnuten 32, 34 werden an ihren oberen Enden begrenzt durch Rastvorsprünge 36, 38, an die sich nach oben erstreckend Federarme 40, 42 anschließen. Jeder Federarm 40, 42 weist einen unteren Federarmabschnitt auf, der zur Mittellängsachse der Leuchte hin geneigt ist, und geht sodann von einem Anlageabschnitt zur Anlage gegen den Innenschenkel 44, 46 der kanalartigen Längseinfassungen 48, 50 am Außenbereich der Tragschiene 6 über in einen sich nach außen erstreckenden, oberen Federarmabschnitt, der ebenfalls als Einführhilfe fungiert.

Von den Längsschenkeln 44, 46 erstrecken sich die Innenwände der Tragschiene 6 in stufenförmigen Abschnitten nach unten zur mittleren Längsachse der Leuchte zu Haltestegen 52, 54 für die Befestigung der Leuchteneinsätze 56. Jeder Leuchteneinsatz 56 besteht aus einem, als gekantetes Blechprofil mit einem schalenförmigen Querschnitt ausgebildeten Geräteträger 58, an dessen Unterseite mehrere LED-Arrays 60 mit einer in Strahlungsrichtung davor angeordneten, also in Einbaulage unterhalb des LED-Arrays 60 angeordneten Optiken 62 angeordnet, die vorliegend den LEDs zugeordnete Kollimatorlinsen umfassen. Von diesen Leuchteneinsätzen 56 sind entlang eines Tragprofils 6, welches vorliegend eine Länge von 1,5 m aufweist, insgesamt 5 Stück unterseitig eingeschraubt zur Bildung einer durchgängigen Leuchtebene. Die Leuchteneinsätze sind innenseitig an der Tragschiene 6 über mehrere, beabstandet zueinander angeordnete Federverschlüsse 64, 66 lösbar befestigt.

Die Figur 4 zeigt einen vergrößerten Längsschnitt des Verbindungsbereichs der über den Verbinder 68 an den Stoßstellen stoßseitig miteinander verbundenen Lichtbandelemente 2, 4. Der Verbinder 68 ist von den Abmessungen demnach angepasst an den Querschnitt der Lichtbandelemente 2, 4 und umfasst einen Mittelsteg 70, der sich in Einbaulage quer zur Längsachse des Lichtbands 1 erstreckt und die Dichtebene bildet. Am äußeren Umfangsrand sind beidseitig von diesem Mittelsteg 70 abstehende Längsdichtungslippen 72, 74 einstückig angeformt, die in Einbaulage dichtend an der Außenseite der Tragschienen 6 und der Leuchtenkapsel 22 anliegen bzw. diese außenseitig umfassen. Der Mittelsteg 70 weist im oberen Abschnitt eine Durchgangsöffnung 76 auf, durch welche ein U-förmig gekantetes Verbindungsprofil 78 ragt, das die Lichtbandelemente 2, 4 form- und kraftschlüssig miteinander verbindet.

Unterhalb der Durchgangsöffnung 76 weist der Verbinder 68 beidseitig von dem Mittelsteg 64 abragende, also in Längsrichtung des Lichtbands erstreckende Dichtstege 79, 80 auf, welche geometrisch komplementär ausgebildet sind einer korrespondierenden Anlagefläche an der Oberseite der Dichtkopfstücke 82, 84, die zur Abdichtung in die Stirnseiten der Leuchtenkapseln 22 eingesetzt sind.

Diese in den Figuren 6 und 7 vergrößert dargestellten Dichtkopfstücke 82, 84 sind gemäß Figur 4 eingesetzt in die gegenüberliegenden bzw. angrenzenden Stirnenden der Leuchtenkapseln 22, sind also komplementär zu diesen ausgebildet und umfassen einen am Außenrand verlaufenden Rand 86, der Außenseite an den Rand der Leuchtenkapsel 22 anliegt, sowie einen in die Leuchtenkapseln 22 über einen Bereich von 10-15 mm hineinragenden Innensteg 88 mit geschlossener Kontur, der sich also in Längsrichtung des Lichtbands erstreckt. An den Rändern und den Kanten dieses Innenstegs 88 sind ferner Dichtlippen ausgebildet. An der oberen Dichtfläche des Innenstegs 88 ist eine elastische Dichtlippe 90 angeformt, welche in Einbaulage dichtend anliegt gegen die Unterseite der Dichtstege 79, 80 des Verbinders 68.

Die außen gelegenen Enden des Lichtbands sind entweder durch Kopfstücke verschlossen, welche dann auf einen Verbinder außenseitig aufgeschraubt sind, wobei der Verbinder auch hier durch seine Elastizität als Dichtung fungiert. Alternativ kann ein weiteres Verbindungsprofil zur Anbindung eines weiteren Lichtbandelements eingesetzt werden.

Die Erfindung stellt also ein Schutzart-Lichtband bereit, welches das bisherige Problem der vielen gegeneinander abzudichtenden Schnittstellen löst. Damit müssen die einzelnen Komponenten nicht mehr über Dichtungen gegeneinander abgedichtet werden, was die Montage und die Wartung erheblich vereinfacht.

### Bezugszeichenliste

- 1: Lichtband
- 2,4: Lichtbandelement
- 6: Tragschiene
- 8: Steg
- 10,12: Hinterschnitt
- 14,16: Seitenschenkel
- 18,20: Anlagesteg
- 22: Leuchtenkapsel
- 24: Lichtaustrittsbereich
- 25: Boden
- 26: Befestigungsbereich
- 28, 30: Seitenteil
- 32, 34: Längsnut
- 36, 38: Rastvorsprung
- 40, 42: Federarm
- 44, 46: Innenschenkel
- 48, 50: Längseinfassung
- 52, 54: Haltesteg
- 56: Leuchteneinsatz
- 58: Geräteträger
- 60: LED-Array
- 62: Optik
- 64, 66: Federverschlüsse
- 68: Verbinder
- 70: Mittelsteg
- 72, 74: Längsdichtungslippe
- 76: Durchgangsöffnung
- 78: Verbindungsprofil
- 79, 80: Dichtsteg
- 82, 84: Dichtkopfstück
- 86: Rand
- 88: Innensteg
- 90: Dichtlippe

## Patentansprüche

1. Schutzart-Lichtband umfassend mehrere, sich vorzugsweise entlang einer gemeinsamen Längsachse erstreckende und aneinander angrenzende Lichtbandelemente (2, 4) mit einer an einer Decke befestigten, sich in einer Längsrichtung erstreckenden, vorzugsweise von der Decke abgehängten Tragschiene (6), welche einen Leitungsraum für die Aufnahme einer Durchgangsverdrahtung definiert und eine unterseitige Verbindungsstelle zur Verbindung mit Leuchteinsätzen (56) sowie an dieser Verbindungsstelle angeordnete Leuchteneinsätze (56) aufweist, wobei die Tragschiene (6) an der Verbindungsstelle Längseinfassungen (48, 50) umfasst, und wobei das Schutzart-Lichtband eine lichtdurchlässige Leuchtenkapsel (22) mit einem Kapselquerschnitt umfasst, die mit den Längseinfassungen (48, 50) dichtend verbindbar ist, wobei ein Verbinder (68) zum Abdichten von zwei stirnseitig aneinander angrenzenden und sich entlang der gemeinsamen Längsachse erstreckenden Lichtbandelemente (2, 4) vorgesehen ist, wobei der Verbinder einen Mittelsteg (70) umfasst, der eine Hauptdichtebene bildet, welche sich in Einbaulage quer zur Längsachse erstreckt, wobei der Mittelsteg (70) an einem äußeren Umfangsrand, der geometrisch angepasst ist an die Lichtbandelemente (2, 4), Längsdichtungslippen (72, 74) umfasst, die sich beidseitig und quer zur Hauptdichtebene erstrecken und in Einbaulage die Lichtbandelemente flächig und durchgängig zur Abdichtung umschließen, wobei die Längsdichtungslippen in einem oberen Bereich als umfänglich geschlossene Kontur ausgebildet sind, welche die angrenzenden Lichtbandelemente (2,4)in Einbaulage zumindest außenseitig geschlossen umschließen und wobei das Schutzart-Lichtband ein an ein Stirnende der Leuchtenkapsel (22; angepasste Geometrie und in diese zur Realisierung einer Primärabdichtung dichtend einsetzbares Dichtkopfstück (82, 84) umfasst.

2. Schutzart-Lichtband nach einem der vorhergehenden Ansprüche, **DADURCH GEKENNZEICHNET, DASS** die Leuchtenkapsel (22) einen unteren und lichtdurchlässigen Lichtaustrittsbereich (24) umfasst, welcher die Leuchteinsätze (56) in Einbaulage umschließt, und dass sich an den Lichtaustrittsbereich ein Befestigungsbereich (26) anschließt.

3. Schutzart-Lichtband nach Anspruch 2, **DADURCH GEKENNZEICHNET, DASS** der Befestigungsbereich (26) einen Hinterschnitt umfasst.

4. Schutzart-Lichtband nach Anspruch 3, **DADURCH GEKENNZEICHNET, DASS** sich an den Hinterschnitt ein Federarm (40, 42) anschließt.

5. Schutzart-Lichtband nach Anspruch 4, **DADURCH GEKENNZEICHNET, DASS** der Federarm (40, 42) als Einführhilfe zum Vereinfachen des Einführens in die Längseinfassungen (48, 50) ausgebildet ist.

6. Schutzart-Lichtband nach einem der Ansprüche 1 bis 5, **DADURCH GEKENNZEICHNET, dass** die Längsdichtungslippe (72, 74) des Verbinders (68) ausreichend lang ausgebildet sind, um auftretende Längenänderungen der Lichtbandelemente (2, 4) im Betrieb zu kompensieren.

7. Schutzart-Lichtband nach einem der vorhergehenden Ansprüche, **DADURCH GEKENNZEICHNET, DASS** die im oberen Bereich als umfänglich geschlossene Kontur des Verbinders (68) nach unten offen ausgebildet ist, um die Montage und Demontage zu ermöglichen.

8. Schutzart-Lichtband nach einem der vorhergehenden Ansprüche, **DADURCH GEKENNZEICHNET, dass** der Mittelsteg (70) des Verbinders (68) eine Durchgangsöffnung (76) aufweist.

9. Schutzart-Lichtband nach einem der vorhergehenden Ansprüche, **DADURCH GEKENNZEICHNET, dass** der Verbinder (68) einen sich quer zur Hauptdichtebene erstreckenden Dichtsteg (79, 80) ausgebildet zur Anlage gegen ein Lichtbandelement (2, 4) umfasst.

10. Schutzart-Lichtband nach Anspruch 9, **DADURCH GEKENNZEICHNET, dass** der Dichtsteg (79, 80) des Verbinders (68) etwa gleich lang ist wie die Längsdichtungslippe (72, 74).

11. Schutzart-Lichtband nach Anspruch 9 oder 10, **DADURCH GEKENNZEICHNET, DASS** der Dichtsteg (79, 80) des Verbinders (68) unterhalb der Durchgangsöffnung (76) angeordnet ist.

12. Schutzart-Lichtband nach einem der Ansprüche 9 bis 11, **DADURCH GEKENNZEICHNET, dass** Dichtstege (79, 80) und/oder Längsdichtungslippen (72, 74) beidseitig an dem Mittelsteg (70) des Verbinders (68 ausgebildet sind.

13. Schutzart-Lichtband nach einem der vorhergehenden Ansprüche, **DADURCH GEKENNZEICHNET, DASS** das Dichtkopfstück (82, 84) als ein plattenartiges Einsatzstück angepasst an den Kapselquerschnitt ausgebildet ist, welches eine Dichtkopfstückebene definiert, dass das Einsatzstück einen an das Stirnende anliegenden Rand (86) umfasst, der sich in der Dichtkopfstückebene erstreckt, und dass ein sich quer zur Dichtkopfstückebene erstreckender Innensteg (88) vorgesehen ist, der angepasst ist an die Innenfläche der Leuchtenkapsel (22) und in diese hineinragt.

14. Schutzart-Lichtband nach Anspruch 13, **DADURCH GEKENNZEICHNET, DASS** der Innensteg (88) des Dichtkopfstücks (82, 84) als umfänglich geschlossene Kontur ausgebildet ist, die umfänglich an der gesamten Innenfläche der Leuchtenkapsel anliegt.

15. Schutzart-Lichtband nach Anspruch 13 oder 14, **DADURCH GEKENNZEICHNET, DASS** an dem Innensteg (88) des Dichtkopfstücks (82, 84) eine Dichtlippe (90) ausgebildet ist.

16. Schutzart-Lichtband nach Anspruch 15, **DADURCH GEKENNZEICHNET, DASS** sich die Dichtlippe (90) des Dichtkopfstücks (82, 84) auf dem Innensteg (88) parallel zur Dichtkopfstückebene erstreckt.

## Claims

1. Light strip with IP rating comprising several light strip elements (2, 4), preferably extending along a common longitudinal axis and adjacent to one another, with a support rail (6) fixed to a ceiling and extending in a longitudinal direction, preferably suspended from the ceiling, that defines a cable space for receiving a through wiring and that has an underside connecting point for connecting with light inserts (56) as well as light inserts (56) placed at this connecting point, wherein the support rail (6) comprises longitudinal borderings (48, 50) at the connecting point, wherein the light strip with IP rating comprises a light permeable light capsule (22) with a capsule cross section that can be sealingly connected to the longitudinal borderings (48, 50), wherein a connector (68) is provided for sealing light strip elements (2, 4) adjacent to one another on the front side and extending along the common longitudinal axis, wherein the connector comprises a central web (70) that forms a central sealing plane that extends in the assembly position transversely to the longitudinal axis, wherein the central web (70) comprises longitudinal sealing lips (72, 74) on an outer peripheral edge that is geometrically adapted to the light strip elements (2, 4), these lips extending on both sides and transversely to the main sealing plane and enclosing in the assembly position the light strip elements in a planar and continuous manner for sealing, wherein the longitudinal sealing lips are configured in the upper area as a circumferentially closed contour, which the adjacent light band elements (2, 4) enclose in the assembly position at least on the outer side in a closed manner, wherein the light band with IP-rating comprises a sealing head piece (82, 84) with a geometry adapted to a front end of the light capsule (22) and sealingly insertable therein for realizing a primary sealing.

2. Light strip with IP rating according to one of the preceding claims, **characterized in that** the light capsule (22) comprises a lower and light permeable light output area (24) that encloses the light inserts in the assembly position and that a fixing area (26) follows the light output area (24).

3. Light strip with IP rating according to claim 2, **characterized in that** the fixing area (26) comprises an undercut.

4. Light strip with IP rating according to claim 3, **characterized in that** a spring arm (40, 42) follows the undercut.

5. Light strip with IP rating according to claim 4, **characterized in that** the spring arm (40, 42) is configured as an insertion aid for simplifying the insertion into the longitudinal borderings (48, 50).

6. Light strip with IP rating according to one of the claims 1 to 5, **characterized in that** the longitudinal sealing lip (72, 74) of the connector (68) has a sufficient length to compensate length variations of the light strip elements (2, 4) occuring during operation.

7. Light strip with IP rating according to one of the preceding claims, **characterized in that** the contour of the connector (68) circumferentially closed in the upper area is configured open downwards to enable assembly and disassembly.

8. Light strip with IP rating according to one of the preceding claims, **characterized in that** the central web (70) of the connector (68) has a through opening (76).

9. Light strip with IP rating according to one of the preceding claims, **characterized in that** the connector (68) comprises a sealing web (79, 80) extending transversely to the main sealing plane configured for bearing against a light strip element (2, 4).

10. Light strip with IP rating according to claim 9, **characterized in that** the sealing web (79, 80) of the connector (68) is approximately as long as the longitudinal sealing lip (72, 74).

11. Light strip with IP rating according to claim 9 or 10, **characterized in that** the sealing web (79, 80) of the connector (68) is placed under the through opening (76).

12. Light strip with IP rating according to one of the claims 9 to 11, **characterized in that** sealing webs (79, 80) and/or longitudinal sealing lips (72, 74) are configured on the central web (70) of the connector (68).

13. Light strip with IP rating according to one of the preceding claims, **characterized in that** the sealing head piece (82, 84) is configured adapted to the capsule cross-section as a plate-type insert that defines a sealing head piece plane, that the insert comprises an edge (86) adjacent the front end that extends in the sealing head piece plane and that an inner web (88) extending transversely to the sealing head piece plane is provided that is adapted to the inner face of the light capsule (22) and penetrates into this.

14. Light strip with IP rating according to claim 13, **characterized in that** the inner web (88) of the sealing head piece (82, 84) is configured as a circumferentially closed contour that bears circumferentially on the whole inner surface of the light capsule.

15. Light strip with IP rating according to claim 13 or 14, **characterized in that** a sealing lip (90) is configured on the inner web (88) of the sealing head piece (82, 84).

16. Light strip with IP rating according to claim 15, **characterized in that** the sealing lip (90) of the sealing head piece (82, 84) extends on the inner web (88) parallel to the sealing head piece plane.

## Revendications

1. Bande lumineuse de protection qui comprend plusieurs éléments de bande lumineuse (2, 4), qui, de préférence, s'étendent le long d'un axe longitudinal commun et sont adjacents l'un à l'autre, avec un rail porteur (6) fixé à un plafond qui s'étend dans un sens longitudinal, de préférence qui est suspendu au plafond, qui définit un espace de conduits pour recevoir un câblage traversant et qui présente un endroit de jonction sur le côté inférieur pour la connexion avec des inserts lumineux (56) ainsi que des inserts lumineux (56) placés à cet endroit de jonction, cependant que le rail porteur (6) comprend des bordures longitudinales (48, 50) à l'endroit de jonction et cependant que la bande lumineuse de protection comprend une capsule de luminaire perméable à la lumière (22) avec une section transversale de capsule qui peut être reliée de manière étanche aux bordures longitudinales (48, 50), cependant qu'il est prévu un connecteur (68) pour étancher deux éléments de bande lumineuse (2, 4) adjacents l'un à l'autre sur le côté frontal et qui s'étendent le long de l'axe longitudinal commun, le connecteur comprenant une barrette centrale (70) qui forme un plan d'étanchéité principal qui s'étend, en position de montage, transversalement par rapport à l'axe longitudinal, cependant que la barrette centrale (70) comprend des lèvres d'étanchéité longitudinales (72, 74), sur un bord périphérique extérieur qui est adapté géométriquement aux éléments de bande lumineuse (2, 4), qui s'étendent des deux côtés et transversalement par rapport au plan d'étanchéité principal et qui renferment, en position de montage, les éléments de bande lumineuse sur toute la surface et en continu pour l'étanchéité, cependant que les lèvres d'étanchéité longitudinales sont formées dans une zone supérieure comme contour fermé sur la périphérie qui enferme les éléments de bande lumineuse (2, 4) en position de montage au moins sur le côté extérieur, la bande lumineuse de protection comprenant une pièce de tête d'étanchéité (82, 84) qui a une géométrie adaptée à une extrémité frontale de la capsule de luminaire (22) et qui peut être insérée de manière étanche pour réaliser une étanchéité primaire.

2. Bande lumineuse de protection selon l'une des revendications précédentes, **caractérisée en ce que** la capsule de luminaire comprend une zone de sortie de la lumière (24) inférieure et perméable à la lumière qui renferme les inserts lumineux (56) en position de montage et qu'une zone de fixation (26) se rattache à la zone de sortie de la lumière.

3. Bande lumineuse de protection selon la revendication 2, **caractérisée en ce que** la zone de fixation (26) comprend une contre-dépouille.

4. Bande lumineuse de protection selon la revendication 3, **caractérisée en ce qu'**un bras à ressort (40, 42) se rattache à la contre-dépouille.

5. Bande lumineuse de protection selon la revendication 4, **caractérisée en ce que** le bras à ressort (40, 42) est configuré comme une aide à l'introduction pour simplifier l'introduction dans les bordures longitudinales (48, 50).

6. Bande lumineuse de protection selon l'une des revendications 1 à 5, **caractérisée en ce que** les lèvres d'étanchéité longitudinale (72, 74) du connecteur (68) sont configurées suffisamment longues pour compenser des variations de longueur qui se produisent en fonctionnement.

7. Bande lumineuse de protection selon l'une des revendications précédentes, **caractérisée en ce que** le contour du connecteur (68) fermé sur la périphérie dans la zone supérieure est configurée ouverte vers le bas pour permettre le montage et le démontage.

8. Bande lumineuse de protection selon l'une des revendications précédentes, **caractérisée en ce que** la barrette centrale (70) du connecteur (68) présente une ouverture de passage (76).

9. Bande lumineuse de protection selon l'une des revendications précédentes, **caractérisée en ce que** le connecteur (68) comprend une barrette d'étanchéité (79, 80) qui s'étend transversalement par rapport au plan d'étanchéité principal pour reposer contre un élément de bande lumineuse (2, 4).

10. Bande lumineuse de protection selon la revendication 9, **caractérisée en ce que** la barrette d'étanchéité (79, 80) du connecteur (68) est approximativement aussi longue que la lèvre d'étanchéité longitudinale (72, 74).

11. Bande lumineuse de protection selon la revendication 9 ou 10, **caractérisée en ce que** la barrette d'étanchéité (79, 80) du connecteur (68) est placée en dessous de l'ouverture de passage (76).

12. Bande lumineuse de protection selon l'une des revendications 9 à 11, **caractérisée en ce que** des barrettes d'étanchéité (79, 80) et/ou des lèvres d'étanchéité longitudinales (72, 74) sont configurées des deux côtés sur la barrette centrale (70) du connecteur (68).

13. Bande lumineuse de protection selon l'une des revendications précédentes, **caractérisée en ce que** la pièce de tête d'étanchéité (82, 84) est configurée comme un insert de type plaque adapté à la section transversale de la capsule qui définit un plan de pièce de tête d'étanchéité adapté à la section transversale de la capsule, que l'insert comprend un bord (86) adjacent à l'extrémité frontale qui s'étend dans le plan de pièce de tête d'étanchéité et qu'il est prévu une barrette intérieure qui s'étend transversalement par rapport au plan de pièce de tête d'étanchéité qui est adaptée à la surface intérieure de la capsule de luminaire (22) et qui pénètre dans celle-ci.

14. Bande lumineuse de protection selon la revendication 13, **caractérisée en ce que** la barrette intérieure (88) de la pièce de tête d'étanchéité (82, 84) est configurée comme un contour fermé sur la périphérie qui repose sur la périphérie sur toute la surface intérieure de la capsule de luminaire.

15. Bande lumineuse de protection selon la revendication 13 ou 14, **caractérisée en ce qu'**une lèvre d'étanchéité (90) est configurée sur la barrette intérieure (88) de la pièce de tête d'étanchéité (82, 84).

16. Bande lumineuse de protection selon la revendication 15, **caractérisée en ce que** la lèvre d'étanchéité (90) de la pièce de tête d'étanchéité (82, 84) s'étend sur la barrette intérieure (88) parallèlement au plan de pièce de tête d'étanchéité.
